# EUROPÄISCHE PATENTSCHRIFT

(11) **EP 1 848 071 B1**
(45) Veröffentlichungstag und Bekanntmachung des Hinweises auf die Patenterteilung: **26.12.2012**
(21) Anmeldenummer: 07007655.9
(22) Anmeldetag: 14.04.2007
(51) Int. Cl.: H01R 13/703

(54) **Steckverbinder mit Kurzschlusskontakten**
Connector with short circuit contacts
Connecteur à fiches doté de contacts anti-court-circuit

(30) Priorität: 21.04.2006 DE 102006019160
(43) Veröffentlichungstag der Anmeldung: 24.10.2007
(73) Patentinhaber: Phoenix Contact GmbH & Co. KG, 32825 Blomberg (DE)
(72) Erfinder: Hoemann, Norbert, 33034 Brakel (DE); Merz, Rudolf, 32756 Detmold (DE); Reibke, Heinz, 32105 Bad Salzuflen (DE)
(74) Vertreter: Schober, Mirko

(56) Entgegenhaltungen:
- WO-A-97/01198
- WO-A-99/63638
- DE-A1- 19 651 962
- DE-U1- 9 112 178
- FR-A- 2 356 291

## Beschreibung

Die Erfindung bezieht sich auf einen Steckverbinder mit im Steckerteil angeordneten Kurzschlußkontakten gemäß den Merkmalen des Oberbegriffs des Patentanspruchs 1.

Ein solcher Steckverbinder ist aus dem Dokument DE 694 04 891 T2 bekannt. Bei dieser bekannten Ausführung sind sämtliche unterschiedlich gepolten Leiter sowohl im Steckerteil als auch im Kupplungsteil jeweils in einer baulichen Einheit umschlossen von einem Gehäuse angeordnet. Anders als in dem genannten Dokument dargestellt, können Steckverbinder der genannten Art auch drei- oder mehrpolig ausgeführt sein, wobei für jede dieser Varianten das Steckerteil und das Kupplungsteil eine jeweils entsprechend dimensionierte bauliche Einheit darstellen und hierfür ein individuelles Gehäuse benötigen. Man kann sich auch damit behelfen, bei einer höheren Anzahl der unterschiedlich gepolten, miteinander kurzzuschließenden Leiter zwei oder mehrere zweipolige Steckverbinder einzusetzen.

Der Erfindung liegt die Aufgabe zugrunde, einen Steckverbinder der oben genannten Art zu schaffen, der so aufgebaut ist, daß er in besonders einfacher Weise an die Anzahl der zu verbindenden und der kurzzuschließenden Leiter angepaßt werden kann.

WO 9 963 638 offenbart ein Steckverbinder bestehend aus einem Steckerteil und einem Kupplungsteil für eine zumindest zweipolige Verbindung gemäß dem Oberbegriff des Anspruchs 1.

Diese Aufgabe wird nach der Erfindung bei einem Steckverbinder der eingangs genannten Art durch die kennzeichnenden Merkmale des Patentanspruchs 1 gelöst.

Für die Erfindung ist wesentlich, daß der Steckverbinder, was sowohl das Steckerteil als auch das Kupplungsteil betrifft, aus zwei oder mehreren gleichen Modulen mit entsprechend gleichen Gehäusen zusammengefügt werden kann, je nachdem, ob es sich um eine zweipolige oder um eine höherpolige Steckverbindung handelt. Die relativ zueinander unverrückbar angeordneten und sicher miteinander verbundenen Module ergeben zum einen ein Steckerteil und zum anderen ein Kupplungsteil, die in der üblichen Weise zusammengesteckt und wieder voneinander getrennt werden können, wobei beim Trennvorgang dafür gesorgt ist, daß die Schließung der Kurzschlußkontakte vollzogen ist, bevor das Steckerteil und das Kupplungsteil ihre mechanische Führung miteinander verlieren.

Vorteilhafte Ausgestaltungsmerkmale der Erfindung ergeben sich aus den Unteransprüchen.

Die Erfindung wird nachfolgend anhand der Zeichnung an einem Ausführungsbeispiel noch näher erläutert. Dabei zeigen:
- Fig. 1: eine perspektivische Ansicht eines aus einem modularen Steckerteil und einem modularen Kupplungsteil bestehenden Steckverbinders,
- Fig. 2: eine perspektivische Ansicht eines der Module des Steckverbinderteils des Steckverbinders nach Fig. 1,
- Fig. 3: eine weitere perspektivische Ansicht des Steckerteil-Moduls nach Fig. 2,
- Fig. 4: eine der Fig. 2 entsprechende Ansicht des Steckerteil-Moduls mit abgesprengt wiedergegebenem Kurzschluß-Kontaktstück,
- Fig. 5: in perspektivischer Darstellung das Kurzschluß-Kontaktstück des Steckerteil-Moduls,
- Fig. 6: einen Längsschnitt durch einen aus zwei Steckerteil- und zwei Kupplungsteil-Modulen gebildeten Steckverbinders in einer Zwischenposition beim Steckvorgang und
- Fig. 7: den Steckverbinder von Fig. 6 in gleicher Wiedergabe in gesteckter Endposition.

Im einzelnen zeigt Fig. 1 einen Steckverbinder mit einem Steckerteil 1, welches aus drei Steckerteil-Modulen 3 zusammengefügt ist. Ebenso ist auch das mit dem Steckerteil 1 zusammengesteckte Kupplungsteil 2 aus drei Kupplungsteil-Modulen 4 zusammengesetzt. Das in der Darstellung linke Kupplungsteil-Modul 4 ist ausschließlich der Wiedergabe bestimmter Bauteile wegen aus der gesteckten Endposition heraus versetzt dargestellt. Die Steckerteil-Module 3 sind untereinander gleich, ebenso sind auch die Kupplungsteil-Module 4 miteinander identisch. Die Steckerteil-Module haben, wie Fig. 2 und 3 veranschaulichen, Breitseiten 5 und 6, mit denen sie in deckungsgleicher Anordnung aneinandergefügt werden können. So bildet die eine Breitseite die erste Fügeseite 5 und die zweite Breitseite die zweite Fügeseite 6 der Steckerteil-Module 3. In analoger Weise sind die Kupplungsteil-Module 4 ausgebildet und weisen eine erste Fügeseite 7 und eine zweite Fügeseite 8 auf. So haben die Steckerteil-Module 3 eine identische Gehäuseumrißform ebenso wie die Kupplungsteil-Module 4 untereinander.

An den Fügeseiten 5, 6 der Steckerteil-Module 3 und an den Fügeseiten 7, 8 der Kupplungsteil-Module 4 finden sich zum einen vorstehende Steckzapfen 13 und zum anderen eingesenkte Stecklöcher 14, welche die aneinandergefügten Module 3, 4 in ihrer Breitenrichtung in einer deckungsgleichen Ausrichtung miteinander fixieren. Die Sicherung der Module 3, 4 aneinander erfolgt zum einen über an den zweiten Fügeseiten 6, 8 angeordnete Rasthaken 15 und über damit zusammenwirkende Rastglieder 16, die sich an der gegenüberliegenden, zweiten Fügeseite 5, 7 jeweils befinden.

Jedes Modul 3 des Steckerteils 1 ist einem der gepolten, in das Modul 3 einzuführenden Leiter zugeordnet, der in gesteckter Position des Steckverbinders elektrisch in Kontakt mit demjenigen Leiter im angekuppelten Kupplungsteil-Modul 4 steht, der dem gleichen Spannungspol zugeordnet ist. Für diese Kontaktierung ist im Steckerteil-Modul 3 ein Arbeitskontakt 17 in Gestalt eines Tulpenkontaktes und im Kupplungsteil-Modul 4 ein Arbeitskontakt 18 in Form eines in den tulpenförmigen Arbeitskontakt 17 einführbaren Schwertes vorgesehen.

Der Steckverbinder ist mit Kurzschlußkontakten 9, 10 im Steckerteil 1 versehen, um die unterschiedlich gepolten Leiter des Steckerteils im nicht gesteckten Zustand miteinander kurzzuschließen. Dieser Kurzschluß stellt sich bereits dann ein, wenn beim Trennen des Steckverbinders das Steckerteil 1 und das Kupplungsteil 2 einander noch mechanisch führen und ferner die Arbeitskontakte 17 und 18 aller Steckerteil-Module 3 und Kupplungsteil-Module 4 noch miteinander in Kontakt stehen. Nur in der gesteckten Endposition sind die Kurzschlußkontakte 9, 10 voneinander getrennt, was ebenso bedeutet, daß beim Zusammenstecken von Steckerteil 1 und Kupplungsteil 2 die Arbeitskontakte 17 und 18 der jeweils einander zugeordneten Steckerteil-Module 3 und Kupplungsteil-Module 4 schließen, bevor der Kurzschluß zwischen den verschieden gepolten Leitern des Steckerteils 1 aufgehoben wird.

Die Besonderheit der Kurzschlußkontakte 9, 10 besteht darin, daß sie zum einen als Federkontakt 9 und als Gegenkontakt 10 an einem in den Steckerteil-Modulen 3 angeordneten Kontaktstück 19 gemeinsam ausgebildet sind. Im einzelnen ergibt sich die Gestaltung des insgesamt einstückigen Kontaktstücks 19 aus den Figuren 4 und 5. Das Kontaktstück 19 weist eine rückwärtige, ebene Platte 20 mit Befestigungslöchern 27 auf. Unterseitig setzt sich die Platte 20 in um etwa 180° zurückgebogenen Biegegelenken 24 fort, die in zwei miteinander parallele Federschenkel 22 übergehen. An ihren Oberenden sind die Federschenkel 22 mit Vorwölbungen versehen, deren äußerer Scheitelbereich jeweils eine Kontaktstelle 23 bildet. Die Federschenkel 22 mit ihren Kontaktstellen 23 bilden somit zwei nebeneinander angeordnete Federkontakte 9. Der Gegenkontakt 10 wird durch einen an der Rückseite der Kontaktplatte 20 befindlichen Kontaktbereich 21 gebildet, der in gleicher Höhe wie die Kontaktstellen 23 der Federschenkel 22 angeordnet ist und entsprechend für die Anlage zweier Kontaktstellen 23 zweier solcher Federschenkel 22 dimensioniert ist, die am Kontaktstück 19 des dem Steckerteil-Modul 3 jeweils benachbarten Steckerteil-Moduls 3 vorhanden sind.

Der rückseitige Kontaktbereich 21 der Kontaktplatte 20 am Kontaktstück 19 liegt in der Einbaulage an der ersten Fügeseite 5 der Steckerteil-Module 3 frei. Wie man dazu Fig. 4 entnimmt, ist oberhalb einer Wandung 25 des Modulgehäuses ein Fenster 26 vorgesehen, welches sich an der ersten Fügeseite 5 des Moduls 3 befindet und durch das hindurch die Kontaktstellen 23 der Federkontakte 9 am Kontaktstück 19 des an der Fügeseite 5 benachbarten Moduls 3 hindurchgreifen und am Kontaktbereich 21 der Kontaktplatte 20 anliegen können. In Fig. 3 ist das Kontaktstück 19 des benachbarten Moduls 3 mittels strichpunktierter Linien angedeutet. Ergänzend zeigen die Figuren 6 und 7, daß in der nicht kontaktierenden, entspannten Lage die Federschenkel 22 mit ihren Kontaktstellen 23 an der zweiten Fügeseite 6 der Stekkerteil-Module 3 vorstehen und für das sichere Kontaktieren ein ausreichender Federweg zur Verfügung steht.

Aus den Figuren 6 und 7 ergibt sich ferner, wie die Trennung der Kurzschlußkontakte, also der Federkontakte 9 und Gegenkontakte 10 der Steckerteil-Module 3 in der gesteckten Endposition erfolgt. Die Steckerteil-Module 3 sind an ihren Fügeseiten 5, 6 derart konturiert, daß sich bei aneinandergefügter Anordnung der Steckerteil-Module 3 zwischen den einander zugekehrten Fügeseiten 5, 6 ein Fugenraum 12 ergibt, der in Steckrichtung zu den Kupplungsteil-Modulen 4 hin offen ist. Um den Fugenraum 12 erkennen zu können, ist in Fig. 6 in der linken Hälfte das Kupplungsteil-Modul 4 in Abstand von der gesteckten Endlage dargestellt. So ist hier auch die Kurzschluß-Kontaktlage beim rechten Federschenkel 22 gezeigt.

Die Kupplungsteil-Module 4 sind mit einem Trennelement 11 in Gestalt einer Trennwand 28 versehen, die sich an der ersten Fügeseite 7 der Kupplungsteil-Module 4 befindet und daran in der Steckrichtung vorsteht. Die Dicke der Trennwand 28 ist auf die Breite des Fugenraums 12 zwischen den Steckerteil-Modulen 3 abgestimmt und des weiteren ist die Trennwand 28 in der Steckrichtung so ausgerichtet, daß beim Zusammenstecken von Steckerteil 1 und Kupplungsteil 2 die Trennwand eines Kupplungsteil-Moduls 4 in den ihr zugeordneten Fugenraum 12 zwischen zwei benachbarten Steckerteil-Modulen 3 eindringt, wobei sich die Trennwand 28 kurz vor Erreichen der gesteckten Endposition von Steckerteil 1 und Kupplungsteil 2 zwischen die Kontaktstellen 23 der Federkontakte 9 des einen Moduls 3 und den Gegenkontakt 10 des anderen Moduls 3 schiebt und dadurch den Kurzschluß aufhebt, wie in Fig. 7 in der rechten Hälfte gezeigt.

In der gesteckten Position von Steckerteil 1 und Kupplungsteil 2 deckt die nach außen hin liegende Trennwand 28 des an der einen Seite äußeren Steckerteil-Moduls 4 - in Fig. 6 und 7 an der rechten Seite zu sehen - die erste Fügeseite 5 des gegenüber eingesteckten, äußeren Steckerteil-Moduls 3 soweit ab, daß der an dieser Fügeseite 5 freiliegende Gegenkontakt 10 des Steckerteil-Moduls 3 überdeckt ist. Bei dem an der gegenüberliegenden Seite des Steckerteils 1 außen angeordneten Stekkerteil-Modul 3 kann die offene zweite Fügeseite 6 mittels eines in der Zeichnung nicht dargestellten Deckels verschlossen werden, um die hier befindlichen Federkontakte 9 unzugänglich abzudecken.

## Patentansprüche

1. Steckverbinder bestehend aus einem Steckerteil (1) und einem Kupplungsteil (2) für eine zumindest zweipolige Verbindung, wobei das Steckerteil (1) mit Kurzschlusskontakten versehen ist, die aus Federkontakten (9) und Gegenkontakten (10) bestehen, die in nicht gesteckter Position von Steckerteil (1) und Kupplungsteil (2) miteinander kontaktieren und die unterschiedlich gepolte Leiter im Steckerteil (1) kurzschließen, wobei ferner das Kupplungsteil (2) ein Trennelement (11) aus einem Isoliermaterial aufweist, welches in gesteckter Anordnung von Steckerteil (1) und Kupplungsteil (2) unter Trennung des Kurzschlusses zwischen den Kurzschlusskontakten (9, 10) im Steckerteil (1) eingeschoben ist,
**dadurch gekennzeichnet,**
**dass** das Steckerteil (1) und das Kupplungsteil (2) jeweils aus aneinander angefügten Modulen (3, 4) bestehen, die je einem der miteinander kurzzuschließenden, unterschiedlich gepolten Leiter zugeordnet sind, wobei die Steckerteil-Module (3) an ihrer ersten Fügeseite (5) einen Gegenkontakt (10) und an ihrer zweiten, gegenüberliegenden Fügeseite (6) zumindest einen Federkontakt (9) mit wenigstens einer Kontaktstelle (23) aufweisen und diese Kontaktstelle (23) mit dem Gegenkontakt (10) in gleicher Höhe an den Steckerteil-Modulen (3) angeordnet ist, wobei ferner die Steckerteil-Module (3) an zumindest einer ihrer Fügeseiten (5, 6) derart konturiert sind, dass zwischen den Fügeseiten (5, 6) der einander benachbarten Steckerteil-Module (3) ein Fugenraum (12) besteht, in welchem die Federkontakte (9) und die Gegenkontakte (10) der einander benachbarten Steckerteil-Module (3) miteinander kontaktieren, und wobei die Kupplungsteil-Module (4) Trennelemente (11) aufweisen, die mit den Fugenräumen (12) zwischen den benachbarten Steckerteil-Modulen (3) in der Steckrichtung fluchten und in die Fugenräume (12) hinein bis zwischen die Federkontakte (9) und die Gegenkontakte (10) der einander benachbarten Steckerteil-Module (3) in der gesteckten Anordnung reichen.

2. Steckverbinder nach Anspruch 1,
**dadurch gekennzeichnet,**
**daß** das Trennelement (11) des einen der beiden endseitigen Kupplungsteil-Module (4) in der gesteckten Anordnung den betreffenden Kontakt (9 oder 10) an der freien Fügeseite (5 oder 6) des polgleichen Steckerteil-Moduls (3) übergreift.

3. Steckverbinder nach Anspruch 1 oder 2,
**dadurch gekennzeichnet,**
**daß** die Steckerteil- und Kupplungsteil-Module (3, 4) an ihre n Fügeseiten (5, 6; 7, 8) vorstehende Steckzapfen (13) und damit korrespondierende Stecklöcher (14) haben.

4. Steckverbinder nach Anspruch 1 - 3,
**dadurch gekennzeichnet,**
**daß** Steckerteil- und Kupplungsteil-Module (3, 4) an ihren Fügeseiten (5, 6; 7, 8) Rasthaken (15) und damit zusammenwirkende Rastglieder (16) haben.

5. Steckverbinder nach einem der Ansprüche 1 - 4,
**dadurch gekennzeichnet,**
**daß** die Kupplungsteil-Module (4) als Trennelement (11) eine in Steckrichtung vorstehende Trennwand aufweisen, die in Verlängerung einer der Fügeseiten (6, 7) dieser Module (4) angeordnet ist.

6. Steckverbinder nach einem der Ansprüche 1 - 5,
**dadurch gekennzeichnet,**
**daß** jedes Steckerteil-Modul (3) ein Kurzschluß-Kontaktstück (19) aufweist, an welchem gemeinsam einer der Federkontakte (9) sowie einer der Gegenkontakte (10) des Steckerteils (1) ausgebildet ist.

7. Steckverbinder nach Anspruch 5,
**dadurch gekennzeichnet,**
**daß** das Kontaktstück (19) eine Kontaktplatte (20) aufweist, die einen an der ersten Fügeseite (5) des Moduls (3) freiliegenden Kontaktbereich (21) hat, welcher den Gegenkontakt (10) bildet.

8. Steckverbinder nach Anspruch 7,
**dadurch gekennzeichnet,**
**daß** das Kontaktteil (19) zumindest einen den Federkontakt (9) bildenden, an der Kontaktplatte (20) angeordneten Federschenkel (22) mit einer Kontaktstelle (23) aufweist, die sich auf gleicher Höhe wie der Kontaktbereich (21) der Kontaktplatte (20) befindet und in nicht kontaktierender, entspannter Lage an der zweiten Fügeseite (6) des Moduls (3) vorsteht.

9. Steckverbinder nach Anspruch 8,
**dadurch gekennzeichnet,**
**daß** der Federschenkel (22) mittels eines Biegegelenks (24) einstückig an der Kontaktplatte (20) des Kontaktstücks (19) angeformt ist.

10. Steckverbinder nach Anspruch 8 oder 9,
**dadurch gekennzeichnet,**
**daß** an der Kontaktplatte (20) des Kontaktstücks (19) zwei Federschenkel (22) angeordnet sind und der Kontaktbereich (21) der Kontaktplatte (20) an die gleichzeitige Kontaktierung zwei solcher Federschenkel (22) angepaßt ist.

11. Steckverbinder nach einem der Ansprüche 1 - 10,
**dadurch gekennzeichnet,**
**daß** das Steckerteil-Modul (3) und das Kupplungsteil-Modul (4) polgleiche Arbeitskontakte (17, 18) haben, deren Schließung beim Steckvorgang der Trennung der Kurzschlußkontakte (9, 10) voreilt.

## Claims

1. Plug connector composed of a plug part (1) and a coupling part (2) for an at least two-pole connection, wherein the plug part (1) is provided with short-circuit contacts which consist of spring contacts (9) and counter contacts (10) which are in contact with each other in the non-inserted position of the plug part (1) and coupling part (2) and which short-circuit varyingly poled conductors in the plug part (1), wherein furthermore the coupling part (2) comprises a separating element (11) composed of an insulating material which, in the inserted arrangement of the plug part (1) and coupling part (2), is pushed with a separation of the short-circuit between the short-circuit contacts (9, 10) in the plug part (1),
**characterised in that**
the plug part (1) and the coupling part (2) respectively consist of modules (3, 4) joined to each other, which are assigned to a respective one of the varyingly poled conductors short-circuiting with one another, wherein the plug part modules (3) comprise on their first joining side (5) a counter contact (10) and on their second joining side (6) lying opposite at least one spring contact (9) with at least one contact point (23) and this contact point (23) is arranged with the counter contact (10) at the same height on the plug part modules (3), wherein furthermore the plug part modules (3) are contoured on at least one of their joining sides (5, 6) in such a way that a joining gap (12) exists between the joining sides (5, 6) of the plug part modules (3) adjacent to each other, in which joining gap (12) the spring contacts (9) and the counter contacts (10) of the plug part modules (3) adjacent to each other contact with each other, and wherein the coupling part modules (4) comprise separating elements (11) which align with the joining gaps (12) between the adjacent plug part modules (3) in the insert direction and which extend into the joining gaps (12) as far as between the spring contacts (9) and the counter contacts (10) of the plug part modules (3) adjacent to each other in the inserted arrangement.

2. Plug connector according to claim 1,
**characterised in that**
the separating element (11) of one of the two end-face coupling part modules (4) engages, in the inserted arrangement, over the respective contact (9 or 10) on the free joining side (5 or 6) of the equal-pole plug part module (3).

3. Plug connector according to claim 1 or 2,
**characterised in that**
the plug part and coupling part modules (3, 4) have on their joining sides (5, 6; 7, 8) projecting insert pins (13) and corresponding insert holes (14).

4. Plug connector according to claims 1 - 3,
**characterised in that**
the plug part and coupling part modules (3, 4) have on their joining sides (5, 6; 7, 8) detent hooks (15) and cooperating detent members (16).

5. Plug connector according to one of the claims 1 - 4,
**characterised in that**
the coupling part modules (4) comprise as a separating element (11) a separating wall projecting in the insert direction which is arranged in prolongation of one of the joining sides (6, 7) of these modules (4).

6. Plug connector according to one of the claims 1 - 5,
**characterised in that**
each plug part module (3) has a short-circuit contact element (19), on which one of the spring contacts (9) and one of the counter contacts (10) of the plug part (1) are jointly formed.

7. Plug connector according to claim 5,
**characterised in that**
the counter element (19) comprises a contact plate (20) which forms a contact region (21) exposed on the first joining side (5) of the module (3) which forms the counter contact (10).

8. Plug connector according to claim 7,
**characterised in that**
the contact part (19) comprises at least one resilient limb (22) forming the spring contact (9) and arranged on the contact plate (20), said resilient limb (22) having a contact point (23) which is at the same height as the contact region (21) of the contact plate (20) and in the non-contacting relaxed position projects on the second joining side (6) of the module (3).

9. Plug connector according to claim 8,
**characterised in that**
the resilient limb (22) is formed by means of a bending articulated joint (24) integrally on the contact plate (20) of the contact element (19).

10. Plug connector according to claim 8 or 9,
**characterised in that**
two resilient limbs (22) are arranged on the contact plate (20) of the contact element (19) and the contact region (21) of the contact plate (20) is adapted to the simultaneous contacting of two such resilient limbs (22).

11. Plug connector according to one of the claims 1 - 10,
**characterised in that**
the plug part module (3) and the coupling part module (4) have equal-pole working contacts (17, 18), the closure of which during the insert process advances the separation of the short-circuit contacts (9, 10).

## Revendications

1. Connecteur à fiches consistant en une pièce d'enfichage (1) et une pièce de couplage (2) pour au moins une connexion bipolaire, sachant que la pièce d'enfichage (1) est pourvue de contact de court-circuit, qui sont composés de contacts élastiques (9) et de contre-contacts (10), qui, dans la position non enfichée de la pièce d'enfichage (1) et de la pièce de couplage (2), entrent en contact et mettent en court-circuit, dans la pièce d'enfichage (1), les conducteurs homopolaires, sachant, en outre, que la pièce de couplage (2) présente un élément séparateur (11) en matériau isolant, qui, lorsque la pièce d'enfichage (1) et la pièce de couplage (2) sont enfichées, est inséré dans la pièce d'enfichage (1) en ouvrant le court-circuit entre les contacts de court-circuit (9, 10) dans la pièce d'enfichage (1),
**caractérisé en ce que**
la pièce d'enfichage (1) et la pièce de couplage (2) consistent chacune en modules (3, 4) assemblés, qui sont associés chacun à l'un des conducteurs de polarité différente, à court-circuiter ensemble, sachant que les modules (3) de la pièce d'enfichage présentent, sur leur première face de jonction (5) un contre-contact (10) et, sur leur deuxième face (6) opposée, au moins de contact élastique (9) avec au moins une zone de contact (23), et cette zone de contact (23) étant agencée, dans les modules (3) de la pièce d'enfichage, à la même hauteur que le contre-contact (10), sachant, de plus, que les modules (3) de la pièce d'enfichage présentent, au moins sur l'une de leurs faces de jonction (5, 6), un contour tel qu'il existe, entre lesdites faces de jonction (5, 6) des modules (3) de la pièce d'enfichage contigus, un intervalle de jonction (12), dans lequel les contacts élastiques (9) et les contre-contacts (10) des modules (3) de la pièce d'enfichage contigus sont en contact les uns avec les autres, et sachant que les modules (4) de la pièce de couplage présentent des éléments de séparation (11), qui, avec les intervalles de jonction (12), sont en alignement dans la direction d'enfichage, entre les modules (3) de la pièce d'enfichage contigus et, pénétrant dans les intervalles de jonction (12), parviennent jusqu'entre les contacts élastiques (9) et les contre-contacts (10) des modules (3) de la pièce d'enfichage contigus à l'état d'enfichage.

2. Connecteur à fiches selon la revendication 1,
**caractérisé en ce que**
l'élément de séparation (11) de l'un des deux modules (4) de la pièce de couplage, côté extrémité, recouvre, à l'état d'enfichage, le contact (9 ou 10) concerné, sur la face de jonction libre (5 ou 6) du module homopolaire (3) de la pièce d'enfichage.

3. Connecteur à fiches selon revendication 1 ou 2,
**caractérisé en ce que**
les modules (3, 4) de la pièce d'enfichage et de la pièce de couplage sont pourvus, sur leurs faces de jonction (5 , 6 ; 7, 8), de broches d'enfichage (13) et de trous d'enfichage (14) correspondants.

4. Connecteur à fiches selon revendications 1 à 3,
**caractérisé en ce que**
les modules (3, 4) de la pièce d'enfichage et de la pièce de couplage sont pourvus, sur leurs faces de jonction (5, 6 ; 7, 8), de crochets d'arrêt (15) et d'organes d'arrêt (16), qui coopèrent.

5. Connecteur à fiches selon revendications 1 à 4,
**caractérisé en ce que**
les modules (4) de la pièce de couplage présentent, en tant qu'élément de séparation (11), une paroi de séparation, qui, en saillie dans la direction d'enfichage, est disposée en prolongement de l'une des faces de jonction (6, 7) de ces modules (4).

6. Connecteur à fiches selon l'une des revendications 1 à 5,
**caractérisé en ce que**
chaque module (3) de la pièce d'enfichage présente une pièce de contact de court-circuit (19), sur laquelle l'un des contacts élastiques (9) ainsi que l'un des contre-contacts (10) de la pièce d'enfichage (1) sont formés en commun.

7. Connecteur à fiches selon la revendication 5,
**caractérisé en ce que**
la pièce de contact (19) présente une plaque porte-contact (20), qui est dotée, sur la première face de jonction (5) du module (3), d'une zone de contact (21) dégagée, qui forme le contre-contact (10).

8. Connecteur à fiches selon la revendication 7,
**caractérisé en ce que**
la pièce de contact (19) présente au moins une aile élastique (22), qui, formant le contact élastique (9), est agencée sur la plaque de contact (20), avec une zone de contact (23), qui est située à la même hauteur que la zone de contact (21) de la plaque de contact (20) et qui, dans la position écartée, sans contact, est en saillie sur la deuxième face de jonction (6) du module (3) .

9. Connecteur à fiches selon la revendication 8,
**caractérisé en ce que** l'aile élastique (22) est formée d'une pièce sur la plaque porte-contact (20) de la pièce de contact (19) au moyen d'une articulation flexible (24).

10. Connecteur à fiches selon revendication 8 ou 9,
**caractérisé en ce que**, sur la plaque porte-contact (20) de la pièce de contact (19), sont disposées deux ailes élastiques (22) et que la zone de contact (21) de la plaque porte-contact (20) est adaptée à la mise en contact simultanée de deux telles ailes élastiques (22).

11. Connecteur à fiches selon l'une des revendications 1 à 10,
**caractérisé en ce que** le module (3) de la pièce d'enfichage et le module (4) de la pièce de couplage (2) sont dotés de contacts de travail (17, 18) homopolaires, dont la fermeture précède la séparation des contacts de court-circuit (9, 10) lors du processus d'enfichage.
